# EUROPÄISCHE PATENTANMELDUNG

(11) **EP 4 752 076 A2**
(43) Veröffentlichungstag der Anmeldung: **03.06.2026**
(21) Anmeldenummer: 25216823.2
(22) Anmeldetag: 19.11.2025
(51) Int. Cl.: B65B 7/28, B65C 9/18

(54) **VERFAHREN ZUM HERSTELLEN EINER VERPACKUNG SOWIE VERPACKUNGSMASCHINE**

(30) Priorität: 28.11.2024 DE 102024135231
(71) Anmelder: MULTIVAC Marking & Inspection GmbH & Co. KG, 32130 Enger (DE)
(72) Erfinder: REICHERT, Andreas, 32791 Lage (DE); REFFKE, Michael, 32289 Rödinghausen (DE); DAUWE, Markus, 49176 Hilter (DE); KIRCHHOF, Leonie, 33739 Bielefeld (DE); HENRICHS, Udo, 33739 Bielefeld (DE)
(74) Vertreter: Grünecker Patent- und Rechtsanwälte PartG mbB

(57) **Zusammenfassung**

Verfahren zum Herstellen einer Verpackung in einer Produktionsrichtung (R), umfassend zumindest die folgenden Verfahrensschritte: Bereitstellen einer Etikettenrolle (9), die vorgefertigte Etiketten (6) und eine Trägerschicht (11) aufweist, auf welcher die Etiketten (6) aufgeklebt sind, Bereitstellen von mit einem Produkt (P) beladenen Verpackungsunterteilen (3), Trennen der Etiketten (6) von der Trägerschicht (11) an einer Spendekante (10), wobei die jeweiligen Etiketten (6) Deckelteile für die Verpackungsunterteile (3) ausbilden, und Verschließen der Verpackungsunterteile (3) in einem Schließvorgang zum Bilden geschlossener Verpackungen, indem die aus den Etiketten gebildeten Deckelteile entlang eines an den jeweiligen Verpackungsunterteilen (3) gebildeten Schalenrands (14) festgeklebt werden, wobei an der Spendekante (10) die Deckelteile von einer der Spendekante (10) zugeordneten Bandeinrichtung (13) übernommen werden, die die Deckelteile für den Schließvorgang mit den jeweiligen Schalenrändern (14) der Verpackungsunterteile (3) zusammenführt und die an die Deckelteile bildenden Etiketten (6) zumindest abschnittsweise entlang der Schalenränder (14) andrückt.

## Beschreibung

Die vorliegende Erfindung betrifft ein Verfahren zum Herstellen einer Verpackung gemäß Anspruch 1. Ferner betrifft die vorliegende Erfindung eine Verpackungsmaschine gemäß dem unabhängigen Anspruch 9.

DE 10 2017 114 027 B3 offenbart eine Vorrichtung, mittels welcher auf die umlaufende Kante einer zur Aufnahme von Lebensmitteln geeigneten Kunststoffschale ein Verschlussetikett maschinell aufgebracht, also die Kunststoffschale mit Hilfe eines Verschlussetiketts verschlossen werden kann. Hierzu umfasst die Vorrichtung zunächst eine motorisch angetriebene Abspulrolle zur Aufnahme einer Trägerrolle. Die Trägerrolle besteht ihrerseits im Wesentlichen aus einer Trägerfolie, auf die die zum Verschluss der Kunststoffschalen vorgesehenen Verschlussetiketten aufgeklebt sind. Diese Trägerfolie wird nun innerhalb der Vorrichtung über mehrere Umlenkrollen einer Spenderkante zugeführt, in deren Bereich die Trägerfolie um annähernd 180 Grad umgelenkt wird. Durch diese Umlenkung oder durch den zusätzlichen Einsatz einer Ablösezunge werden in diesem Bereich die erwähnten Verschlussetiketten von der Trägerfolie abgelöst. Gleichzeitig werden unterseitig mit Hilfe eines Förderbandes die oberseitig geöffneten Kunststoffschalen an die Spenderkante herangeführt und zwar derart, dass die im Bereich der Spenderkante abgelösten Verschlussetiketten auf die offene Seite der Kunststoffschalen aufgebracht werden und die Kunststoffschalen oberseitig abdecken. Unter Einwirkung eines in weiterer Förderrichtung des Förderbands nachfolgend angeordneten Anpressstempels können die auf den Kunststoffschalen angebrachten Verschlussetiketten entlang des umlaufenden Rands der Kunststoffschalen angedrückt werden. Damit lässt sich eine Klebeverbindung zwischen den Verschlussetiketten und den Kunststoffschalen verstärken.

Obwohl der in DE 10 2017 114 027 B3 erwähnte Anpressstempel zum Verstärken der Klebeverbindung zwischen den Verschlussetiketten und den Kunststoffschalen geeignet ist, nimmt dieser keinen Einfluss auf das Positionieren der Verschlussetiketten auf den Kunststoffschalen, weil der Anpressstempel erst dann zum Einsatz kommt, wenn die Verschlussetiketten bereits auf den Kunststoffschalen positioniert sind.

Aufgabe der Erfindung ist es, ein Verfahren sowie eine Verpackungsmaschine zur Verfügung zu stellen, womit sich Verpackungen mit aus Etiketten gebildeten Deckelteilen präziser herstellen lassen.

Diese Aufgabe wird gelöst anhand eines Verfahrens zum Herstellen einer Verpackung gemäß Anspruch 1 sowie mittels einer Verpackungsmaschine gemäß dem unabhängigen Anspruch 9.

Vorteilhafte Weiterbildungen der Erfindung sind durch die jeweiligen Gegenstände der Unteransprüche gegeben.

Die Erfindung bezieht sich auf ein Verfahren zum Herstellen einer Verpackung in einer Produktionsrichtung, wobei das erfindungsgemäße Verfahren zumindest die folgenden Verfahrensschritte umfasst:
- Bereitstellen einer Etikettenrolle, die vorgefertigte Etiketten und eine Trägerschicht aufweist, auf welcher die Etiketten aufgeklebt sind,
- Bereitstellen von mit einem Produkt beladenen Verpackungsunterteilen,
- Trennen der Etiketten von der Trägerschicht an einer Spendekante, wobei die jeweiligen Etiketten Deckelteile für die Verpackungsunterteile ausbilden, und
- Verschließen der Verpackungsunterteile in einem Schließvorgang zum Bilden geschlossener Verpackungen, indem die aus den Etiketten gebildeten Deckelteile entlang eines an den jeweiligen Verpackungsunterteilen gebildeten Schalenrands festgeklebt werden.

Das erfindungsgemäße Verfahren sieht außerdem vor, dass an der Spendekante die Deckelteile von einer der Spendekante zugeordneten Bandeinrichtung übernommen werden, die die Deckelteile für den Schließvorgang mit den jeweiligen Schalenrändern der Verpackungsunterteile zusammenführt und die die Deckelteile bildenden Etiketten zumindest abschnittsweise entlang der Schalenränder andrückt.

Demzufolge findet erfindungsgemäß direkt an der Spendekante eine Übergabe der aus Etiketten gebildeten Deckelteile an die Bandeinrichtung statt, sodass sich anhand dieser die aus der Trägerschicht gelösten Etiketten unmittelbar an der Spendekante übernehmen und mit den zugeführten Verpackungsunterteilen genau zusammenführen lassen. Dies hat zur Folge, dass sich die Etiketten mit verbesserter Genauigkeit auf die Schalenränder der zugeführten Verpackungsunterteile applizieren lassen. Darüber hinaus werden die an der Spendekante mittels der Bandeinrichtung übernommenen und den Schalenrändern zugeführten Etiketten auch anhand der Bandeinrichtung auf die Deckelteile gedrückt, damit sie dort stabil festgeklebt werden können.

Folglich werden bei der Erfindung die an der Spendekante gelösten Etiketten gleichzeitig mittels der Bandeinrichtung weiter transportiert und zwar so, dass sie präzise auf den zugeführten Verpackungsunterteilen appliziert werden können. Die Vorschubbewegung der Etiketten auf die jeweiligen Schalenränder der Verpackungsunterteile wird deshalb mithilfe der der Spendekante zugeordneten Bandeinrichtung unterstützt, damit diese präzise daran angeklebt werden können.

Die erfindungsgemäße Bandeinrichtung bildet damit ein Transportmittel zur Aufnahme der gelösten Etiketten an der Spendekante, zum Transportieren der aufgenommenen Etiketten an die Schalenränder zugeführter Verpackungsunterteile, sowie zum Andrücken der Etiketten an den Schalenrändern aus. Damit ist es möglich, den Transport der gelösten Etiketten bis an die Schalenränder durchgehend zu steuern, sprich besser zu kontrollieren, um sie präzise an den Schalenrändern zu befestigen.

Vorzugsweise werden eine Vorschubgeschwindigkeit der Deckelteile über die Spendekante und eine Bandgeschwindigkeit der Bandeinrichtung synchronisiert. Die aus Etiketten gebildeten Deckelteile lassen sich deshalb anhand der Bandeinrichtung zuverlässig an der Spendekante aufnehmen und von dieser abziehen, um sie präzise mit den Verpackungsunterteilen zusammenzuführen.

Gemäß einer Variante ist vorgesehen, dass Schalenränder der Verpackungsunterteile zumindest abschnittsweise beim Schließvorgang von unten gestützt werden, indem sie auf Transportbändern aufliegen. Damit kann sichergestellt werden, dass die Schalenränder der Verpackungsunterteile durch das Andrücken der Bandeinrichtung nicht nach unten gedrückt werden.

Insbesondere werden die Verpackungsunterteile für den Schließvorgang in einer vorbestimmten Ausrichtung zwischen den Transportbändern fixiert transportiert. Dies begünstigt weiter eine präzise Applizierung der aus Etiketten gebildeten Deckelteile auf den Schalenrändern der jeweiligen Verpackungsunterteile.

Eine Variante sieht vor, dass die Bandeinrichtung geneigt betrieben wird, sodass sie die Deckelteile in Produktionsrichtung mit zunehmender Annäherung zu den Verpackungsunterteilen führt. Ein geneigter Bandbetrieb der Bandeinrichtung liegt insbesondere dadurch vor, dass eine in Produktionsrichtung an der Bandeinrichtung eingangs positionierte Umlenk- bzw. Antriebsrolle der Spendekante derart zugeordnet ist, dass sie oberhalb der Spendekante positioniert ist, und eine in Produktionsrichtung an der Bandeinrichtung ausgangs positionierte Umlenk- bzw. Antriebsrolle gegenüber der eingangs positionierten Umlenk- bzw. Antriebsrolle auf einer geringeren Höhe gelagert ist. Somit lassen sich die Etiketten an der Spendekante direkt mittels eines Unterlaufs bzw. eines unteren Bandabschnitts der Bandeinrichtung übernehmen, um mit darunter transportierten Verpackungsunterteilen zusammengeführt zu werden.

Der Transport der Etiketten mittels der Bandeinrichtung kann so eingestellt sein, dass die Etiketten erst dann auf den Schalenrändern der jeweiligen Verpackungsunterteile in Auflage gebracht werden, wenn sie vollständig von der Trägerschicht gelöst sind.

Eine bevorzugte Ausführungsform sieht vor, dass mittels einer in Produktionsrichtung stromabwärts der Bandeinrichtung gelagerten, angetriebenen Rolle die an den Schalenrändern festgeklebten Deckelteile entlang der jeweiligen Schalenränder erneut angedrückt werden.

Insbesondere kann diese stromabwärts der Bandeinrichtung gelagerte Antriebsrolle derart dimensioniert sein, dass sie die Deckelteile über die gesamte Breite der Verpackungen, sprich entlang sämtlicher Schalenränder, andrückt.

Denkbar wäre es, dass die Bandeinrichtung zumindest bereichsweise beheizt wird. Vorstellbar wäre es, dass die Bandeinrichtung insbesondere in einem Bereich beheizt wird, an welchem das Andrücken der Etiketten an die zugeführten Verpackungsunterteile stattfindet. Dies könnte das Bilden einer festen Klebeverbindung begünstigen. Denkbar wäre eine am Auslauf der Bandeinrichtung beheizte Umlenk- bzw. Antriebsrolle, über welche beim Andrücken der Etiketten eine Wärmeleitung in die Klebebereiche gebildet wird.

Gemäß einer Ausführungsform der Erfindung wird eine mittels der Bandeinrichtung auf die Deckelteile erzeugbare Andruckkraft dynamisch gesteuert. Vorstellbar wäre es, dass in Abhängigkeit eines eingestellten bzw. erfassten Typen der Verpackungsunterteile, insbesondere im Hinblick auf deren Material, die Andruckkraft dynamisch gesteuert wird.

Ferner bezieht sich die Erfindung auf eine Verpackungsmaschine, umfassend einen Etikettenspender mit einer Spendekante zum Trennen von Etiketten von einer Trägerschicht. Die Erfindung sieht vor, dass die Verpackungsmaschine eine derart der Spendekante zugeordnete Bandeinrichtung aufweist, dass sich anhand dieser an der Spendekante die Etiketten aufnehmen, mit in Produktionsrichtung zugeführten Verpackungsunterteilen zusammenführen und sich an Schalenrändern der jeweiligen Verpackungsunterteile andrücken lassen.

Die erfindungsgemäße Bandeinrichtung bildet ein an der Spendekante des Etikettenspenders unmittelbar daran anschließendes Fördermittel für die Etiketten aus. Damit können die Etiketten an der Spendekante kontrolliert aufgenommen und präzise mit den Verpackungsunterteilen zusammengeführt werden. Die Bandeinrichtung bewirkt somit einen kontrollierten Transport der Etiketten, beginnend mit deren Trennung aus der Trägerschicht bis hin zu deren Applizierung auf den Schalenrändern. Weiterhin kommt die Bandeinrichtung als Anpressmittel zum Einsatz, um selbst die von ihr aufgebrachten Etiketten stabil an den Schalenrändern anzudrücken. Insgesamt wird dadurch ein Werkzeug für die Etikettenapplizierung geschaffen, mithilfe dessen sich präzises Verpackungen herstellen lassen.

Vorzugsweise liegt die Bandeinrichtung in Form eines Förderbands vor. Das Förderband kann ein mit Hohlräumen versehenes Band aufweisen.

Eine Variante sieht vor, dass die Bandeinrichtung eine oberhalb der Spendekante gelagerte Umlenk- oder Antriebsrolle aufweist. Damit lässt sich ein Einlauf der Bandeinrichtung derart an die Spendekante hin verlagern, dass sich die an der Spendekante aus der Trägerschicht gelösten Etiketten bereits dann mittels der Bandeinrichtung übernehmen lassen, wenn sie noch nicht vollständig aus der Trägerschicht gelöst sind. Damit gelingt zwischen der Spendekante und der Bandeinrichtung eine fließende Übergabe der Etiketten, mithin ein kontrollierter Transport.

Vorzugsweise ist die Bandeinrichtung geneigt gelagert. Damit lassen sich daran aufgenommene Etiketten gezielt auf die zugeführten Verpackungsunterteile aufbringen.

Eine Variante sieht vor, dass die Verpackungsmaschine zum Stützen von quer zur Produktionsrichtung gegenüberliegenden Abschnitten der Schalenränder der Verpackungsunterteile synchron angetriebene Transportbänder aufweist. Diese Transportbänder können als vertikale Seitenbänder vorliegen, insbesondere als durch einen gemeinsamen Antrieb gesteuerte, vertikale Seitenbänder. Alternativ dazu können die jeweiligen Seitenbänder auch einen gesonderten Antrieb aufweisen.

Zweckmäßig wäre es, wenn die Verpackungsunterteile zumindest quer zur Produktionsrichtung zwischen den Transportbändern fixiert in einer vorbestimmten Ausrichtung transportierbar sind. Damit lassen sich die Verpackungsunterteile präzise für den Schließvorgang mit den Deckelteilen zusammenführen.

Denkbar wäre es, dass die Verpackungsmaschine in Produktionsrichtung stromabwärts der Bandeinrichtung mindestens eine angetriebene Rolle zum Andrücken der Etiketten entlang der Schalenränder aufweist.

Denkbar wäre es, dass die angetriebene Rolle synchron zu einer am Auslauf der Bandeinrichtung positionierten Umlenk- bzw. Antriebsrolle höhenverstellbar gelagert ist, insbesondere mittels eines gemeinsamen Antriebs mit der am Auslauf der Bandeinrichtung positionierten Umlenk- bzw. Antriebsrolle höhenverstellbar ist.

Vorzugsweise ist eine auf die Etiketten mittels der Bandeinrichtung und/oder mittels der angetriebenen Rolle ausgeübte Andruckkraft dynamisch steuerbar. Dies kann bspw. durch Variieren der Neigung der Bandeinrichtung und/oder durch eine Höhenverstellung der Rolle geschehen.

Vorzugsweise verfügt die Bandeinrichtung über ein mit Hohlräumen versehenes Band. In dieser Ausführung kommt das Band vorteilhaft als Andruckband zum Einsatz, insbesondere als Andruckband mit beim Andruckvorgang zunehmendem Innendruck.

Gemäß einer Ausführungsform der Erfindung ist die Bandeinrichtung zumindest bereichsweise beheizbar ausgebildet. Damit kann das Ankleben der aus Etiketten gebildeten Deckelteile an den zugeführten Verpackungsunterteilen verbessert werden. Denkbar wäre insbesondere eine am Auslauf der Bandeinrichtung positionierte, beheizbare Umlenk- bzw. Antriebsrolle, über welche erzeugte Wärme in die Klebebereiche der angedrückten Etiketten einleitbar ist.

Die Erfindung wird anhand von in den Figuren gezeigten Ausführungsbeispielen genauer erläutert. Es zeigen:
- Figur 1: eine Verpackungsmaschine mit einem Etikettenspender,
- Figur 2: auf einem Transportband zugeführte Verpackungsunterteile für einen Schließvorgang mittels Etiketten, und
- Figur 3: auf seitlichen Transportbändern gestützte Verpackungsunterteile für einen Schließvorgang mittels Etiketten.

Gleiche Komponenten sind in den Figuren durchgängig mit gleichen Bezugszeichen versehen.

Figur 1 zeigt eine Verpackungsmaschine 1. Die Verpackungsmaschine 1 verfügt über einen Etikettenspender 2. Mittels der Verpackungsmaschine 1 werden Verpackungsunterteile 3, die noch nicht mit einem Deckel versehen sind, in Produktionsrichtung R dem Etikettenspender 2 zugeführt.

Zwei Führungsschienen 4 sind derart konvergierend zueinander positioniert, dass am stromabwärts gelegenen Ende der Führungsschienen 4 eine Lücke bzw. Öffnung für Verpackungsunterteile 3 erzeugt wird, die lediglich etwas breiter ist, als die Breite der Verpackungsunterteile 3 selbst.

Damit lassen sich die auf der Verpackungsmaschine 1 mittels eines daran laufenden Transportbands 5 transportierten Verpackungsunterteile 3 präzise dem Etikettenspender 2 zuführen. Dies wiederum ermöglicht es, dass ein Etikett 6 präzise an einem zugeführten Verpackungsunterteil 3 festgeklebt werden kann, um das Verpackungsunterteil 3 zu verschließen.

Ein Sensor 7, der am Etikettenspender 2 vorgesehen ist, kann eine Vorderkante eines zu etikettierenden und zu verschließenden Verpackungsunterteils 3, während das Verpackungsunterteil 3 entlang der Führungsschienen 4 transportiert wird, erfassen. Der Sensor 7 kann als Lichtschranke oder Näherungssensor ausgeführt sein und ist mit einer Steuerung 8 verbunden und übermittelt das Signal, nämlich das Erkennen der Vorderkante des Verpackungsunterteils 3, an diese. Die Steuerung 8 steuert die Bewegung des zu spendenden Etiketts 6 mittels Geschwindigkeit und Weg einer am Etikettenspender 2 befestigten Etikettenrolle 9 zu und entlang einer Spendekante 10, um das Etikett 6 von einem Trägerband bzw. von einer Trägerschicht 11 abzulösen und auf das Verpackungsunterteil 3 aufzubringen.

Die Geschwindigkeit der Etikettenrolle 9 wird während des Spendevorgangs auf das Verpackungsunterteil 3 mit der Geschwindigkeit des Transportbands 5 synchronisiert.

Stromaufwärts des Etikettenspenders 2 ist an der Verpackungsmaschine 1 eine Stoppereinrichtung 12 vor den Führungsschienen 4 angeordnet, um Verpackungsunterteile 3 anzuhalten, während das Transportband 5 läuft. Gestoppte Verpackungsunterteile 3 können damit Stück für Stück für den Etikettiervorgang am Etikettenspender 2 freigegeben werden.

Gemäß Figur 2 ist der Spendekante 10 des Etikettenspenders 2 eine Bandeinrichtung 13 zugeordnet. Insbesondere zeigt Figur 2, dass die Spendekante 10 in den Bereich des Einlaufs der Bandeinrichtung 13 ragt. Die Bandeinrichtung 13 ist dadurch in der Lage, unmittelbar an der Spendekante 10 die Etiketten 6 aufzunehmen, mit in Produktionsrichtung R zugeführten Verpackungsunterteilen 3 zusammenzuführen und an Schalenrändern 14 der Verpackungsunterteile 3 anzudrücken.

Dies bedeutet, dass in Figur 2 bereits an der Spendekante 10 die aus Etiketten 6 gebildeten Deckelteile von der der Spendekante 10 zugeordneten Bandeinrichtung 13 übernommen werden, d.h. bevor sie vollständig aus der Trägerschicht 11 gelöst sind. Damit lassen sich die Etiketten 6 fließend aus der Trägerschicht 11 an die Bandeinrichtung 13 übergeben.

Weiter zeigt Figur 2, dass die aus Etiketten 6 gebildeten Deckelteile für den Schließvorgang mit den jeweiligen Schalenrändern 14 der zugeführten Verpackungsunterteile 3 zusammenführt und aufgrund der geneigten Ausrichtung der Bandeinrichtung 13 ausgangs an dieser zumindest abschnittweise entlang der Schalenränder 14 andrückt werden. Eine Vorschubgeschwindigkeit v₁ der Etiketten 6 ist mit einer Bandgeschwindigkeit v₂ der Bandeinrichtung 13 synchronisiert. Damit können die Etiketten 6 kontrolliert von der Trägerschicht 11 an die Bandeinrichtung 13 übergehen.

Die Bandeinrichtung 13 verfügt über eine oberhalb der Spendekante 11 gelagerte Umlenk- bzw. Antriebsrolle 15 und eine in Produktionsrichtung R stromabwärts gelagerte Umlenk- bzw. Antriebsrolle 16. Ferner verfügt die Bandeinrichtung 13 über ein Andruckband 17. Das Andruckband 17 kann in Form eines Dämpferbands mit Hohlräumen ausgebildet sein, um eine zunehmende Andruckkraft zum Verschließen der Verpackungsunterteile 3 mit den aus Etiketten 6 gebildeten Deckelteilen zu erzeugen.

Gemäß Figur 2 ist die Bandeinrichtung 13 geneigt gelagert, weil die am Einlauf der Bandeinrichtung 13 positionierte Umlenk- bzw. Antriebsrolle 15 höher als die am Auslauf der Bandeinrichtung 13 positionierte Umlenk- bzw. Antriebsrolle 16 gelagert ist.

Dank der in Figur 2 gezeigten Schräglage der Bandeinrichtung 13 ist es möglich, Etiketten 6 an der Spendekante 11 bereits zu einem Zeitpunkt mittels der Bandeinrichtung 13 zu übernehmen, zu welchem die Etiketten 6 noch nicht vollständig aus der Trägerschicht 11 gelöst sind. Demzufolge findet eine fließende Übergabe der Etiketten 6 an die Bandeinrichtung 13 an der Spendekante 11 statt, weil sich Etiketten 6 bereits vorne mittels der Bandeinrichtung 13 in Eingriff geraten, wenn sie weiter hinten noch an der Trägerschicht 11 kleben. Durch das Synchronisieren der Vorschubgeschwindigkeit v₁ mit der Bandgeschwindigkeit v₂ der Bandeinrichtung 13 findet damit ein fließendes Lösen des Etiketts 6 von der Trägerschicht 11 bzw. eine fließende Übergabe des Etiketts 6 an die Bandeinrichtung 13 statt.

Gemäß Figur 2 ist stromabwärts der Bandeinrichtung 13 eine angetriebene Rolle 18 positioniert. Die Rolle 18 dient zum zusätzlichen Andrücken der Etiketten 6 entlang der Schalenränder 14 der Verpackungsunterteile 3. Folglich findet in Figur 2 in Produktionsrichtung R ein erstmaliges Andrücken der Etiketten 6 an den Schalenrändern 14 der Verpackungsunterteile 3 ausgangs der Bandeinrichtung 13 und stromabwärts ein erneutes Andrücken mittels der angetriebenen Rolle 18 statt.

Figur 3 zeigt die in Figur 2 gezeigte Vorrichtung, wobei in Figur 3, anstelle des in Figur 2 gezeigten Transportbands 5, seitliche Transportbänder 19 zum Zuführen dazwischen aufgenommener Verpackungsunterteile 3 eingesetzt werden.

Anhand der seitlichen Transportbänder 19, die insbesondere vertikale Seitenbänder ausbilden, ist es möglich, dass quer zur Produktionsrichtung R gegenüberliegende Abschnitte der Schalenränder 14 der Verpackungsunterteile 3 von unten gestützt werden, wenn die Bandeinrichtung 13 von oben die Etiketten 6 an den Schalenrändern 14 andrückt.

## Patentansprüche

1. Verfahren zum Herstellen einer Verpackung in einer Produktionsrichtung (R), umfassend zumindest die folgenden Verfahrensschritte:
Bereitstellen einer Etikettenrolle (9), die vorgefertigte Etiketten (6) und eine Trägerschicht (11) aufweist, auf welcher die Etiketten (6) aufgeklebt sind,
Bereitstellen von mit einem Produkt (P) beladenen Verpackungsunterteilen (3),
Trennen der Etiketten (6) von der Trägerschicht (11) an einer Spendekante (10), wobei die jeweiligen Etiketten (6) Deckelteile für die Verpackungsunterteile (3) ausbilden, und
Verschließen der Verpackungsunterteile (3) in einem Schließvorgang zum Bilden geschlossener Verpackungen, indem die aus den Etiketten (6) gebildeten Deckelteile entlang eines an den jeweiligen Verpackungsunterteilen (3) gebildeten Schalenrands (14) festgeklebt werden,
**dadurch gekennzeichnet, dass**
an der Spendekante (10) die Deckelteile von einer der Spendekante (10) zugeordneten Bandeinrichtung (13) übernommen werden, die die Deckelteile für den Schließvorgang mit den jeweiligen Schalenrändern (14) der Verpackungsunterteile (3) zusammenführt und die die Deckelteile bildenden Etiketten (6) zumindest abschnittsweise entlang der Schalenränder (14) andrückt.

2. Verfahren nach Anspruch 1, **dadurch gekennzeichnet, dass** eine Vorschubgeschwindigkeit (v₁) der Deckelteile über die Spendekante (10) und eine Bandgeschwindigkeit (v₂) der Bandeinrichtung (13) synchronisiert werden.

3. Verfahren nach Anspruch 1 oder 2, **dadurch gekennzeichnet, dass** Schalenränder (14) der Verpackungsunterteile (3) zumindest abschnittweise beim Schließvorgang von unten gestützt werden, indem sie auf Transportbändern (19) aufliegen.

4. Verfahren nach Anspruch 3, **dadurch gekennzeichnet, dass** die Verpackungsunterteile (3) für den Schließvorgang in einer vorbestimmten Ausrichtung zwischen den Transportbändern (19) fixiert transportiert werden.

5. Verfahren nach einem der vorangehenden Ansprüche, **dadurch gekennzeichnet, dass** die Bandeinrichtung (13) geneigt betrieben wird, sodass sie die Deckelteile in Produktionsrichtung (R) mit zunehmender Annäherung zu den Verpackungsunterteilen (3) führt.

6. Verfahren nach einem der vorangehenden Ansprüche, **dadurch gekennzeichnet, dass** mittels einer in Produktionsrichtung (R) stromabwärts der Bandeinrichtung (13) gelagerten, angetriebenen Rolle (18) die an den Schalenrändern (14) festgeklebten Deckelteile entlang der jeweiligen Schalenränder (14) erneut angedrückt werden.

7. Verfahren nach einem der vorangehenden Ansprüche, **dadurch gekennzeichnet, dass** die Bandeinrichtung (13) beheizt wird.

8. Verfahren nach einem der vorangehenden Ansprüche, **dadurch gekennzeichnet, dass** eine mittels der Bandeinrichtung (13) auf die Deckelteile erzeugbare Andruckkraft dynamisch gesteuert wird.

9. Verpackungsmaschine (1), umfassend einen Etikettenspender (2) mit einer Spendekante (10) zum Trennen von Etiketten (6) von einer Trägerschicht (11), **dadurch gekennzeichnet, dass** die Verpackungsmaschine (1) eine derart der Spendekante (10) zugeordnete Bandeinrichtung (13) aufweist, dass sich anhand dieser an der Spendekante (10) die Etiketten (6) aufnehmen, mit in Produktionsrichtung (R) zugeführten Verpackungsunterteilen (3) zusammenführen und sich an Schalenrändern (14) der jeweiligen Verpackungsunterteile (3) andrücken lassen.

10. Verpackungsmaschine (1) nach Anspruch 9, **dadurch gekennzeichnet, dass** die Bandeinrichtung (13) eine oberhalb der Spendekante (10) gelagerte Umlenk- oder Antriebsrolle (15) aufweist.

11. Verpackungsmaschine (1) nach Anspruch 9 oder 10, **dadurch gekennzeichnet, dass** die Bandeinrichtung (13) geneigt gelagert ist.

12. Verpackungsmaschine (1) nach einem der Ansprüche 9 bis 11, **dadurch gekennzeichnet, dass** die Verpackungsmaschine (1) zum Stützen von quer zur Produktionsrichtung (R) gegenüberliegenden Abschnitten der Schalenränder (14) der Verpackungsunterteile (3) synchron angetriebene Transportbänder (19) aufweist.

13. Verpackungsmaschine (1) nach Anspruch 12, **dadurch gekennzeichnet, dass** die Verpackungsunterteile (3) zumindest quer zur Produktionsrichtung (R) zwischen den Transportbändern (19) fixiert in einer vorbestimmten Ausrichtung transportierbar sind.

14. Verpackungsmaschine (1) nach einem der Ansprüche 9 bis 13, **dadurch gekennzeichnet, dass** die Verpackungsmaschine (1) in Produktionsrichtung (R) stromabwärts der Bandeinrichtung (13) mindestens eine angetriebene Rolle (18) zum Andrücken der Etiketten (6) entlang der Schalenränder (14) aufweist.

15. Verpackungsmaschine (1) nach einem der Ansprüche 9 bis 14, **dadurch gekennzeichnet, dass** eine auf die Etiketten (6) mittels der Bandeinrichtung (13) ausgeübte Andruckkraft dynamisch steuerbar und/oder die Bandeinrichtung (13) beheizbar ausgebildet ist.
